# EUROPÄISCHE PATENTSCHRIFT

(11) **EP 1 917 471 B1**
(45) Veröffentlichungstag und Bekanntmachung des Hinweises auf die Patenterteilung: **20.03.2019**
(21) Anmeldenummer: 06764289.2
(22) Anmeldetag: 02.08.2006
(51) Int. Cl.: F24C 3/12, F23N 1/00, F23N 5/20

(54) **VORRICHTUNG ZUR ZEITBEGRENZTEN LEISTUNGSERHÖHUNG**
DEVICE FOR INCREASING POWER FOR A LIMITED TIME
DISPOSITIF D'AUGMENTATION DE PUISSANCE LIMITÉE DANS LE TEMPS

(30) Priorität: 16.08.2005 EP 05017744
(43) Veröffentlichungstag der Anmeldung: 07.05.2008
(73) Patentinhaber: BSH Hausgeräte GmbH, 81739 München (DE)
(72) Erfinder: CLAUSS, Stéphane, F-67640 Lipsheim (FR); OBERHOMBURG, Martin, 58300 Wetter (DE)
(86) Internationale Anmeldenummer: PCT/EP2006/064934
(87) Internationale Veröffentlichungsnummer: WO 2007/020189

(56) Entgegenhaltungen:
- EP-A1- 0 836 054
- EP-A1- 1 172 607
- WO-A-2004/063629
- DE-A1- 10 101 733
- FR-A1- 2 523 693
- GB-A- 2 231 397
- JP-A- 2 290 426
- JP-A- 61 038 322

## Beschreibung

Die Erfindung betrifft ein Gaskochfeld mit wenigstens einem Gasbrenner, einer Hauptleitung zur Gaszufuhr, einer Hauptdüse am Gasbrenner und einer auf die Hauptdüse einwirkenden Bedienungseinrichtung zur Einstellung der Heizleistung des Gasbrenners zwischen einer Minimalleistung und einer Nennleistung. Die Nennleistung stellt die höchste Leistung dar, die dauerhaft abgerufen werden kann. Die Bedienungseinrichtung umfasst im Allgemeinen ein Ventil, das in der Hauptgasleitung angeordnet ist und zumindest eine Durchgangs- und eine Schließstellung bietet. Die Durchgangsstellung kann in aller Regel zwischen einem Minimaldurchgang und einem Nenndurchgang schrittweise oder stufenlos verstellt werden.

Von Elektroherden ist die Funktion eines so genannten Ankochstoßes bekannt. Dabei wird in der Regel zu Beginn eines Kochvorgangs eine besonders hohe Leistungsabgabe erzeugt, um die Wartezeit bis zum Eintritt des Garungserfolgs zu verkürzen. Die erhöhte Leistungsabgabe zu Beginn eines Kochvorganges dient zum Beispiel der schnellen Erwärmung des noch kalten Kochgefäßes und des ebenfalls noch nicht temperierten Garguts. Weitere Anwendungsbeispiele hierfür sind das Erwärmen einer großen Menge Wassers oder das scharfe Anbraten von Fleisch. Nach Ablauf eines Zeitintervalls wird die Leistung automatisch auf ein vom Bediener gewähltes Niveau zurückgeführt.

EP1172267 beschreibt ein Gaskochfeld gemäß dem Oberbegriff des Anspruchs 1.

Aufgabe der Erfindung ist es daher, eine Vorrichtung anzugeben, die einen zeitlich beschränkten Betrieb des Gasherdes oberhalb der Nennleistung, also einen so genannten Boosterbetrieb, ermöglicht. Der Boosterbetrieb soll dabei nicht nur zu Beginn eines Kochvorgangs möglich sein.

Diese Aufgabe wird bei einem Gaskochfeld gemäss dem Anspruch 1 gelöst. Dadurch kann für die Dauer von zum Beispiel 10 bis 15 Minuten eine um etwa 20 bis 30 % erhöhte Heizleistung abgerufen werden. Eine Begrenzung des Zeitintervalls der Leistungsüberschreitung ist bei Gasherden erforderlich, weil die Nennleistung des Gasherdes so gewählt ist, dass sie auch im Dauerbetrieb beschädigungsfrei abgerufen werden kann. Ein Überschreiten der Nennleistung könnte zum Beispiel dazu führen, dass sich Edelstahlteile im Bereich des Gaskochfeldes bei Erhitzung über eine Schwelltemperatur von etwa 200° C hinaus dauerhaft verfärben.

Grundsätzlich kann die Vorrichtung für den Boosterbetrieb an jeder Kochstelle angeordnet werden. Aus ökonomischen Gründen empfiehlt sich aber die Ausstattung nur eines, nämlich des stärkeren bzw. stärksten Gasbrenners für den Boosterbetrieb.

Eine Erhöhung der Heizleistung des Gasbrenners kann auf einfache Weise über dessen Gaszufuhr gesteuert werden. Nach einer vorteilhaften Ausgestaltung der Erfindung kann über das Zeitschaltglied ein Sperrorgan in der Hauptleitung geschaltet werden, das einen zusätzlichen, also über die Maximalleistung hinaus reichenden Gasstrom zum Gasbrenner ermöglicht. In einer einfachsten Ausführungsform weist das Sperrorgan wahlweise eine Durchgangs- oder eine Schließstellung auf. Um die oben erwähnten Beschädigungen durch Fehlbedienungen zu vermeiden, ist das Sperrorgan ausschließlich über das Zeitschaltglied aktivierbar.

Zur Erhöhung der Leistung des Gasbrenners wird ihm also ein erhöhter Gasstrom zugeführt. Diese Gaszufuhr kann auf unterschiedliche Weise geschehen. Nach einer ersten Alternative kann über das Absperrorgan eine zusätzliche Gasleitung schaltbar sein, die in eine Zusatzdüse im Gasbrenner mündet. Die Erhöhung der Heizleistung erfolgt also dadurch, dass dem Gasstrom ein weiterer Zugang zum Gasbrenner eröffnet wird. Diese Konstruktion bietet ihrerseits wiederum zwei Ausführungsmöglichkeiten:

Nach einer ersten Ausführungsform kann die weitere Gasleitung einen größeren Querschnitt als die Hauptleitung aufweisen und für die Dauer des Zeitintervalls alternativ zur Hauptleitung betrieben werden. Der Boosterbetrieb erfolgt also ausschließlich über ein eigenes Leitungssystem mit einer eigenen Düse. Dies hat den Vorteil, dass er über die Dimensionierung seines eigenen Leitungssystems genau festgelegt werden kann, um Beschädigungen durch eine ungewollte Leistungsüberschreitung auszuschließen.

Eine eigene Leitung für den Boosterbetrieb bedeutet andererseits einen höheren technischen Aufwand. Nach einer zweiten Ausführungsform kann daher die zusätzliche Gasleitung für die Dauer des Zeitintervalls zusätzlich zur Hauptleitung betrieben werden. Der Gasstrom, der im Boosterbetrieb den Gasbrenner erreicht, bemisst sich dann aus dem Durchgang durch die Hauptleitung und zusätzlich aus dem Durchgang durch die Zusatzleitung. Die Zusatzleitung der zweiten Alternative kann daher kleiner als die der ersten Ausführungsform dimensioniert werden, was den technischen Aufwand und die Kosten für die zweite Ausführungsform reduziert.

Nach einer zweiten Alternative können in einer Hauptleitung eine Hauptdüse, die den Gasdurchgang für den Boosterbetrieb ermöglicht, und eine ihr vorgeschaltete Drossel angeordnet sein, die die Nennleistung des Gasbrenners definiert. Die Wahl der Drossel ist unter anderem vom Brennertyp und von den unterschiedlichen Brennwerten verschiedener Gasarten abhängig. Sie sollte daher leicht auswechselbar- wie auch die Hauptdüse - oder leicht einstellbar sein. Ihre Verstellung kann in einem einfachen Fall zum Beispiel mittels einer Schraube gewährleistet werden. Erfindungsgemäß bildet nun die weitere Gasleitung einen Bypass um eine Drossel in der Hauptleitung. Die Leistung des Gasbrenners im Boosterbetrieb wird also dadurch erzielt, dass der Gasstrom ungehindert um die Drossel herumgeführt und damit die Drossel quasi außer Kraft gesetzt wird. Dadurch kann eine weitere Reduktion des technischen Aufwands für den Boosterbetrieb erzielt werden, weil auf eine zweite Leitung und eine zusätzliche Düse im Brenner verzichtet werden kann.

Hier bieten sich wieder zwei Konstruktionsmöglichkeiten. Zum einen kann dem Gasstrom ein zusätzlicher Weg um die Drossel verschafft werden, so dass der Durchgang durch die Drossel und der durch die weitere Gasleitung zusammen den Gasstrom für die Boosterleistung ergeben. Zum anderen kann dem Gasstrom ein Alternativweg um die Drossel herum geboten werden, der allein den Gasdurchgang für die Boosterleistung zur Verfügung stellt, während die Drossel vollständig deaktiviert ist. Während im ersten Fall ein einfaches Absperrorgan genügt, das die weitere Leitung lediglich im Boosterbetrieb öffnet und im Übrigen verschließt, ist für die zweite Möglichkeit ein Zweiwegeventil erforderlich, das den Gasstrom entweder für den Normalbetrieb durch die Drossel oder für den
Boosterbetrieb durch die weitere Leitung leitet. In beiden Fällen bietet es sich an, die Drossel und das Absperrorgan in einem kompakten Bauteil miteinander zu kombinieren, um den technischen Aufwand und den Platzbedarf dafür zu reduzieren.

Nach einer weiteren vorteilhaften Ausgestaltung der Erfindung kann das Sperrorgan als Magnetventil ausgebildet sein. In dieser Form stellt es eine einfache technische Konstruktion da, die ihre Funktion jedoch zuverlässig erfüllt und mit geringem technischem Aufwand zum Beispiel über Schaltströme angesteuert werden kann.

Um Beschädigungen des Gaskochfeldes zu vermeiden, ist der Boosterbetrieb also nur für ein bestimmtes Zeitintervall aufrechtzuerhalten. Das dafür erforderliche Zeitschaltglied kann auf einem mechanischen oder einem elektronischen Funktionsprinzip beruhen oder aus einer Kombination daraus. Jedenfalls muss die Länge des von ihm zu steuernden Zeitintervalls eingestellt werden. Dies kann durch den Bediener oder werkseitig erfolgen. Letzterem ist der Vorzug zu geben, da bei einer Bedienereingabe eine Beschädigung des Kochfeldes aufgrund eines zu lang eingestellten Zeitintervalls nicht ausgeschlossen werden kann. Nach einer weiteren vorteilhaften Ausgestaltung der Erfindung kann das Gaskochfeld daher eine Steuerungseinrichtung mit einem Zeitschaltglied aufweisen, die das Absperrorgan in Abhängigkeit eines Bedienersignals für die Dauer des voreingestellten Zeitintervalls schaltet. Bei modernen Gaskochherden ist im Allgemeinen ohnehin eine Steuerungseinrichtung vorgesehen, in der die Funktion einer Zeitschaltung problemlos untergebracht werden kann. Das Bedienersignal kann in der einfachsten Form durch einen Schalter in einem Bedienfeld des Gaskochherdes erzeugbar sein. Als Rückmeldung für den Einschaltvorgang kann eine optische und/oder akustische Anzeige vorgesehen sein.

Nach einer weiteren vorteilhaften Ausgestaltung der Erfindung kann die Steuereinrichtung das Absperrorgan zusätzlich in Abhängigkeit von geräteseitig generierten Signalen schalten. Diese Signale beziehen sich vorzugsweise auf die tatsächlich in den beschädigungsrelevanten Teilen erfasste Temperatur. Sie können einerseits direkt durch Temperatursensoren gemessen werden. Dies stellt mit Sicherheit die exakteste Datenerfassungsmöglichkeit dar, bedeutet jedoch einen hohen technischen Aufwand und entsprechend hohe Kosten. Die Temperatur kann andererseits auch mittelbar über die Zeit ermittelt werden, die der betreffende Gasbrenner in Betrieb ist. So kann beispielsweise die Steuereinrichtung die Aktivierung des Boosterbetriebs davon abhängig machen, ob der betreffende Gasbrenner bereits in Betrieb ist und somit schon eine Mindestbetriebstemperatur aufweist. Ist dies der Fall, so kann die Steuereinrichtung das Zeitintervall für den Boosterbetrieb verkürzen, um die erwähnte Erhitzung des Gasbrenners über eine kritische Temperatur hinaus und Beschädigungen infolgedessen zu vermeiden.

Das Prinzip der Erfindung wird im Folgenden anhand einer Zeichnung beispielshalber noch näher erläutert. In der Zeichnung zeigen:
Figur 1 eine erste Ausgestaltungsform der Erfindung mit nur einer Hauptdüse am Gasbrenner,
Figur 2 eine zweite Ausgestaltungsform der Erfindung mit zwei Düsen je Gasbrenner;
Figur 3 eine dritte Ausgestaltungsform ebenfalls mit zwei Düsen je Gasbrenner; und
Figur 4 eine vierte Ausführungsform, in der ein Sperrorgan als ein Ventilblock mit einer Anzahl von nicht dargestellten Steuerleitungen ausgebildet ist.

Figur 1 zeigt den schematischen Aufbau eines Gasherdes mit einem Gasbrenner 1, der über eine Hauptgasleitung 2 mit Brennstoff versorgt wird. Die Hauptgasleitung 2 führt von einer Gasquelle 3, die schematisch mit einem Pfeil dargestellt ist, über ein Bedienelement 4 zu einer Hauptdüse 5 im Gasbrenner 1. Das Bedienelement 4 umfasst einen Drehknopf bzw. Knebel 6, der zur manuellen Ein- bzw. Abstellung eines Gasdurchflusses durch die Hauptgasleitung 2 dient. Er wirkt mit einem Gashahn 7 zusammen, der in der Hauptgasleitung 2 angeordnet ist und den einstellungsgemäßen Gasdurchfluss durch die Hauptgasleitung 2 bewirkt.

In der Hauptgasleitung 2 sind zwei Abzweigungen 8 angeordnet, zwischen denen zwei Gasleitungsabschnitte 9 und 10 parallel geführt sind. In dem Leitungsabschnitt 9 ist eine Drossel 11 angeordnet, die einen Durchmesser von 1,25 cm aufweist. In dem parallel geführten Leitungsabschnitt 10 ist ein Magnetventil 12 angeordnet, mit dem der Leitungsabschnitt 10 freigegeben oder vollständig verschlossen werden kann. Aus Platz- und Wartungsgründen können die Abzweigungen 8, die Drossel 11 und das Magnetventil 12 in einer kompakten Bauteil 13 zusammengefasst sein.

Die Hauptgasleitung 2 mündet an ihrem Ende in die Hauptdüse 5, die einen Durchmesser von 1,3 cm aufweist. Die Hauptdüse 5 hat also einen größeren Durchmesser als die Drossel 11. Dies hat den Zweck, dass die Maximal- bzw. Nennleistung des Herdes durch die Drossel 11 auf einen Wert beschränkt wird, bei dem der Gasherd und insbesondere der Gasbrenner 1 im Dauerbetrieb zum Beispiel durch Überhitzung keinen Schaden nimmt. Diese Nennleistung kann beispielsweise bei 2,8 KW liegen.

Auf einem nicht näher dargestellten Bedienfeld ist neben dem Knebel 6 des Bedienelements 4 ein so genannter Boosterschalter 20 angeordnet. Er ist über eine elektrische Leitungsverbindung 21 mit einer Steuereinheit 22 verbunden. Die Steuereinheit 22 ist über eine weitere elektrische Leitungsverbindung 23 mit dem Magnetventil 12 verbunden. Das Magnetventil 12 ist also mittels des Boosterschalters 20 ausschließlich unter Zwischenschaltung der Steuereinheit 22 aktivierbar.

Im Normalbetrieb wird die Heizleistung des Gasbrenners 1 mit Hilfe des Bedienelements 4 gesteuert. An ihm kann zwischen dem Nulldurchgang bzw. einer Minimalleistung kurz vor dem Verlöschen der Gasbrennerflamme und einer Nennleistung der Gasstrom in der Hauptgasleitung 2 eingestellt werden. Der Gasstrom nimmt in diesem Fall den Weg durch die Hauptgasleitung 2, den Leitungsabschnitt 9 und die Drossel 11 zur Hauptdüse 5. Selbst bei der Wahl der Nennleistung am Gasbrenner 1 kann die Erwärmung eines Kochgefäßes auf dem Gasbrenner 1 unerwünscht lange dauern.

Will der Bediener den anfänglichen Erwärmungsvorgang beschleunigen, so kann er den Boosterschalter 20 betätigen. Der Schalter 20 gibt dann ein Signal an die Steuereinheit 22, die daraufhin das Magnetventil 12 öffnet. Damit wird dem Gasstrom eine Umgehungsmöglichkeit der Drossel 11 über den Leitungsabschnitt 10 geboten. Der in dem Leitungsabschnitt 10 ungedrosselte Gasstrom gelangt so zur Hauptdüse 5, die nun den geringsten Querschnitt innerhalb der Hauptgasleitung 2 aufweist. Mit ihrem gegenüber der Drossel 11 größeren Durchmesser gewährleistet die Hauptdüse 5 eine größere Leistung am Gasbrenner 1 von beispielsweise 3,3 KW. Da diese höhere Leistung im Dauerbetrieb jedoch zu Schäden etwa am Gasbrenner 1 infolge Überhitzung führen könnte, schließt die Steuereinheit 23 das Magnetventil 12 zeitabhängig und selbsttätig nach einem vorbestimmten, zum Beispiel werkseitig eingestellten Zeitintervall. Damit sind Fehlbedienungen seitens des Bedieners und Schäden infolgedessen so gut wie ausgeschlossen.

Eine alternative Anordnung stellt Figur 2 dar. Auch hier führt eine Hauptgasleitung 2 von einer Gasquelle 3 zu einer Hauptdüse 5 innerhalb eines Gasbrenners 1. Der Gasdurchfluss innerhalb der Hauptleitung 2 kann wiederum durch ein Bedienelement 4 beeinflusst werden. Die Hauptgasleitung 2 weist jetzt nur eine Abzweigung 7 auf, an der eine Zusatzleitung 30 abzweigt und zu einer Zusatzdüse 31 führt. Die Zusatzdüse 31 ist wie die Hauptdüse 5 innerhalb des Gasbrenners 1 angeordnet. Der Gasstrom innerhalb der Zusatzleitung 30 kann wiederum durch ein Magnetventil 12 ein- bzw. abgeschaltet werden. Es wird wie im vorhergehenden Ausführungsbeispiel über einen Boosterschalter 20 aktiviert, der über Leitungsverbindungen 21 auf eine Steuereinheit 22 wirkt, die ein schaltendes Steuersignal über die Leitungsverbindung 23 an das Magnetventil 12 weiterleitet.

Im Normalbetrieb nimmt der Gasstrom seinen Weg von der Gasquelle 3 entlang der Hauptgasleitung 2 an der Bedieneinrichtung 4 vorbei zur Hauptdüse 5. Über diesen Weg wird der Gasbrenner 1 während eines gewöhnlichen Kochvorgangs mit Brennstoff versorgt. Die Nennleistung des Gasbrenners 1 wird dabei im Gegensatz zum vorbeschriebenen Ausführungsbeispiel vom Durchmesser der Hauptdüse 5 bestimmt.

Bei Betätigung des Boosterschalters 20 gibt das Magnetventil 12 die Zusatzleitung 30 frei. Dann kann der Gasstrom zusätzlich zur Hauptleitung 2 auch über die Zusatzleitung 30 und die abschließende Zusatzdüse 31 zum Gasbrenner 1 gelangen. Dies verursacht einen zusätzlichen Gasstrom, der die Leistung des Gasbrenners 1 erhöht. Auch in dieser Ausführungsform ist die Offenstellung des Magnetfeldes 12 zeitlich beschränkt. Nach Ablauf eines voreingestellten und in der Steuereinheit gespeicherten Zeitintervalls schließt die Steuereinheit 22 das Magnetventil 12 selbsttätig, um den zusätzlichen Gasstrom durch die Zusatzleitung 30 abzuschalten.

Eine weitere Alternative zu den beiden vorgenannten Ausführungsbeispielen stellt Figur 3 dar. Auch hier sind gleiche Bauteile mit den bereits bekannten Bezugszeichen versehen. Wiederum verbindet eine Hauptgasleitung 2 eine Gasquelle 3 mit einer Hauptdüse 5 in einem Gasbrenner 1. Die Hauptdüse 5 definiert aufgrund ihres Durchmessers die Nennleistung des Gasherds. Der Gasstrom innerhalb der Hauptgasleitung 2 ist ebenfalls durch ein Bedienelement 4 steuerbar. Der Boosterschalter 20 ist wie vorbeschrieben über eine Leitungsverbindung 21 mit einer Steuereinheit 22 verbunden. Abweichend von den bisherigen Ausgestaltungsformen schaltet die Steuereinheit 22 über eine Leitung 23 jetzt allerdings ein Zwei-Wege-Ventil 40, das entweder den Weg durch die Hauptgasleitung 2 zur Hauptdüse 5 freigibt oder alternativ dazu die Hauptdüse 5 von der Gasquelle 3 abschneidet und stattdessen den Gasstrom durch eine Zusatzleitung 41 zu einer Zusatzdüse 42 in den Gasbrenner 1 leitet. Die Zusatzdüse 42 weist einen größeren Durchmesser als die Hauptdüse 5 auf.

Im Gegensatz zu den vorher beschriebenen Ausführungsbeispielen ist auch im Normalbetrieb des Gasbrenners 1 der Figur 3 das Ventil 40 mit Gas beaufschlagt. Dann nämlich ermöglicht es den freien Durchgang des Gasstroms durch die Hauptleitung 2 zur Hauptdüse 5. Die Betätigung des Boosterschalters 20 bewirkt nun, dass die Hauptdüse 5 von der Gasversorgung getrennt und ein größerer Gasstrom im Boosterbetrieb durch die Zusatzleitung 41 geführt wird. Wiederum bestimmt also der Durchmesser der Hauptdüse 5 die Normal- bzw. Nennleistung des Gasbrenners 1. Die höhere Boosterleistung dagegen wird nun ausschließlich durch die Zusatzdüse 42 definiert. Sie wird in der bereits erläuterten Weise durch die Steuereinheit nur zeitlich beschränkt aufrechterhalten und nach Ablauf eines vorbestimmten Zeitintervalls abgeschaltet.

Da es sich bei den vorhergehenden, detailliert beschriebenen Anordnungen um Ausführungsbeispiele handelt, können sie in üblicher Weise vom Fachmann in einem weiten Umfang modifiziert werden, ohne den Bereich der Erfindung zu verlassen. Weiterhin schließt die Verwendung der unbestimmten Artikel "ein" bzw. "eine" nicht aus, dass die betreffenden Merkmale auch mehrfach vorhanden sein können.

### Bezugszeichenliste

- 1: Gasbrenner
- 2: Gasleitung
- 3: Gasquelle
- 4: Bedienelement
- 5: Hauptdüse
- 6: Knebel
- 7: Gashahn
- 8: Abzweigung
- 9: Leitungsabschnitt
- 10: Leitungsabschnitt
- 11: Drossel
- 12: Magnetventil
- 13: kompaktes Bauteil
- 20: Boosterschalter
- 21: elektrische Leitung
- 22: Steuereinheit
- 23: elektrische Leitung
- 30: Zusatzleitung
- 31: Zusatzdüse
- 40: Zweiwegeventil
- 41: Zusatzleitung
- 42: Zusatzdüse

## Patentansprüche

1. Gaskochfeld mit wenigstens einem Gasbrenner (1), einer Hauptleitung (2) zur Gaszufuhr und einer Hauptdüse (5) am Gasbrenner (1) und einer darauf einwirkenden Bedienungseinrichtung (4) zur Einstellung der Heizleistung des Gasbrenners (1) zwischen einer Minimalleistung und einer Nennleistung, welche die höchste Leistung darstellt, die im Dauerbetrieb beschädigungsfrei abgerufen werden kann, **dadurch gekennzeichnet, dass** ein Zeitschaltglied (22) vorgesehen ist, das für die Dauer eines Zeitintervalls eine Erhöhung der Heizleistung über die Nennleistung hinaus ermöglicht, wobei über das Zeitschaltglied ein Sperrorgan (12; 40; 13) schaltbar ist, das einen zusätzlichen Gasstrom zum Gasbrenner (1) ermöglicht.

2. Gaskochfeld nach Anspruch 1, **dadurch gekennzeichnet, dass** über das Sperrorgan (12; 40; 13) eine weitere Gasleitung (30; 41) schaltbar ist, die in eine Zusatzdüse (31; 42) im Gasbrenner (1) mündet.

3. Gaskochfeld nach Anspruch 2, **dadurch gekennzeichnet, dass** die weitere Gasleitung (30; 41) einen größeren Querschnitt als die Hauptleitung (2) aufweist und für die Dauer des Zeitintervalls alternativ zur Hauptleitung (2) betrieben wird.

4. Gaskochfeld nach Anspruch 2, **dadurch gekennzeichnet, dass** die weitere Gasleitung (30; 41) für die Dauer des Zeitintervalls zusätzlich zur Hauptleitung (2) betrieben wird.

5. Gaskochfeld nach Anspruch 2, **dadurch gekennzeichnet, dass** die weitere Gasleitung (30; 41) einen Bypass um eine Drossel (11) in der Hauptleitung (2) bildet.

6. Gaskochfeld nach Anspruch 5, **dadurch gekennzeichnet, dass** das Absperrorgan (12; 40) und die Drossel (11) in einem kompakten Bauteil angeordnet sind.

7. Gaskochfeld nach einem der Ansprüche 1 bis 6, **dadurch gekennzeichnet, dass** das Absperrorgan (12; 40) als Magnetventil ausgebildet ist.

8. Gaskochfeld nach einem der Ansprüche 1 bis 7, **gekennzeichnet durch** eine Steuerungseinrichtung (22) als Zeitschaltglied, die das Absperrorgan (12; 40) in Abhängigkeit eines Bedienersignals für die Dauer des Zeitintervalls schaltet.

9. Gaskochfeld nach Anspruch 8, **dadurch gekennzeichnet, dass** die Steuereinrichtung (22) das Absperrorgan (12; 40) zusätzlich in Abhängigkeit einer erfassten Temperatur und/oder einer Betriebszeit des Gasbrenners (1) schaltet.

10. Gaskochfeld nach einem der vorhergehenden Ansprüche, **dadurch gekennzeichnet, dass** neben der Bedieneinrichtung (4) ein zusätzlicher Schalter (20) zur Betätigung des Zeitschaltglieds (22) vorgesehen ist.

11. Gaskochfeld nach einem der vorhergehenden Ansprüche, **dadurch gekennzeichnet, dass** das Sperrorgan (13) als ein Ventilblock, mit einer Anzahl von Steuerleitungen mit unterschiedlichen Strömungsquerschnitt ausgebildet ist.

12. Gaskochfeld nach Anspruch 11, **dadurch gekennzeichnet, dass** die Steuerleitungen des Ventilblock (13) über die Bedienungseinrichtung (4) in den Öffnungs- bzw. Schließzustand gebracht sind.

13. Gaskochfeld nach Anspruch 11 oder 12, **dadurch gekennzeichnet, dass** bei Betätigung des Zeitschaltglieds (22) sämtliche Steuerleitungen des Ventilblocks (13) geöffnet sind.

## Claims

1. Gas hob having at least one gas burner (1), a main pipe (2) for supplying gas and a main nozzle (5) on the gas burner (1) and an operator control device (4) influencing the main nozzle to adjust the heating power of the gas burner (1) between a minimum power and a nominal power, which represents the highest power that can be demanded in the continuous operating mode without causing damage, **characterised in that** a timer switching device (22) is provided, that allows the heating power to be increased beyond the nominal power for the duration of a time interval, wherein a shut-off device (12; 40, 13) that allows an additional gas flow to the gas burner (1) can be operated via the timer switching device.

2. Gas hob according to claim 1, **characterised in that** an auxiliary gas pipe (30; 41) that opens into an auxiliary nozzle (31; 42) in the gas burner (1) can be operated via the shut-off device (12; 40; 13).

3. Gas hob according to claim 2, **characterised in that** the auxiliary gas pipe (30; 41) has a greater cross-section than that of the main pipe (2) and is operated alternately to the main pipe (2) for the duration of the time interval.

4. Gas hob according to claim 2, **characterised in that** the auxiliary gas pipe (30; 41) is operated in addition to the main pipe (2) for the duration of the time interval.

5. Gas hob according to claim 2, **characterised in that** the auxiliary gas pipe (30; 41) forms a bypass around a restrictor (11) in the main pipe (2).

6. Gas hob according to claim 5, **characterised in that** the shut-off device (12; 40) and the restrictor (11) are arranged in a compact component.

7. Gas hob according to one of claims 1 to 6, **characterised in that** the shut-off device (12; 40) is designed as a solenoid valve.

8. Gas hob according to one of claims 1 to 7, **characterised by** a control unit (22) as timer switching device, that actuates the shut-off device (12; 40) in accordance with an operator signal for the duration of the time interval.

9. Gas hob according to claim 8, **characterised in that** the control unit (22) additionally actuates the shut-off device (12; 40) in accordance with a detected temperature and/or an operating time of the gas burner (1).

10. Gas hob according to one of the preceding claims, **characterised in that** in addition to the operator control device (4), an additional switch (20) is provided for actuating the timer switching device (22).

11. Gas hob according to one of the preceding claims, **characterised in that** the shut-off device (13) is designed as a valve block having a plurality of control pipes of differing flow cross-sections.

12. Gas hob according to claim 11, **characterised in that** the control pipes of the valve block (13) are set to the open or closed state via the operator control device (4).

13. Gas hob according to claim 11 or 12, **characterised in that** all control pipes of the valve block (13) are opened by operating the timer switching device (22).

## Revendications

1. Table de cuisson au gaz munie d'au moins un brûleur à gaz (1), d'une conduite principale (2) destinée à l'acheminement de gaz et d'une buse principale (5) située au niveau du brûleur à gaz (1) et d'un appareil de commande (4) agissant sur celle-ci et destiné à l'ajustement de la puissance de chauffe du brûleur à gaz (1) entre une puissance minimale et une puissance nominale représentant la puissance la plus élevée qui peut être demandée en fonctionnement continu sans risque de détérioration,
**caractérisée en ce qu'**un organe temporisateur (22) permettant une augmentation de la puissance de chauffe au-delà de la puissance nominale pour la durée d'un intervalle de temps est prévu,
dans lequel un élément de verrouillage (12 ; 40 ; 13) autorisant un flux supplémentaire de gaz vers le brûleur à gaz (1) peut être commuté par l'intermédiaire de l'organe temporisateur.

2. Table de cuisson au gaz selon la revendication 1, **caractérisée en ce qu'**une autre conduite de gaz (30 ; 41) débouchant dans une buse auxiliaire (31 ; 42) du brûleur à gaz (1) peut être commutée par l'intermédiaire de l'élément de verrouillage (12; 40; 13).

3. Table de cuisson au gaz selon la revendication 2, **caractérisée en ce que** l'autre conduite de gaz (33 ; 41) présente une section supérieure à celle de la conduite principale (2) et est utilisée en variante de la conduite principale (2) pendant la durée dudit intervalle de temps.

4. Table de cuisson au gaz selon la revendication 2, **caractérisée en ce que** l'autre conduite de gaz (30 ; 41) est utilisée en plus de la conduite principale (2) pendant la durée dudit intervalle de temps.

5. Table de cuisson au gaz selon la revendication 2, **caractérisée en ce que** l'autre conduite de gaz (33 ; 41) forme une dérivation autour d'un étranglement (11) de la conduite principale (2).

6. Table de cuisson au gaz selon la revendication 5, **caractérisée en ce que** l'élément de verrouillage (12 ; 40) et l'étranglement (11) sont agencés de manière à former un composant compact.

7. Table de cuisson au gaz selon l'une quelconque des revendications 1 à 6, **caractérisée en ce que** l'élément de verrouillage (12 ; 40) est réalisé sous forme d'électrovanne.

8. Table de cuisson au gaz selon l'une quelconque des revendications 1 à 7, **caractérisée par** un appareil de régulation (22) faisant office d'organe temporisateur qui commute l'élément de verrouillage (12 ; 40) pendant la durée dudit l'intervalle de temps en fonction d'un signal d'utilisateur.

9. Table de cuisson au gaz selon la revendication 8, **caractérisée en ce que** l'appareil de régulation (22) commute l'élément de verrouillage (12 ; 40) de manière supplémentaire en fonction d'une température détectée et/ou d'un temps de fonctionnement du brûleur à gaz (1).

10. Table de cuisson au gaz selon l'une quelconque des revendications précédentes, **caractérisée en ce qu'**un commutateur (20) supplémentaire destiné à l'actionnement de l'organe temporisateur (22) est prévu en plus de l'appareil de commande (4).

11. Table de cuisson au gaz selon l'une quelconque des revendications précédentes, **caractérisée en ce que** l'élément de verrouillage (13) est réalisé sous la forme d'un bloc-valve muni d'un certain nombre de conduites de régulation à section d'écoulement différente.

12. Table de cuisson au gaz selon la revendication 11, **caractérisée en ce que** les conduites de régulation du bloc-valve (13) sont placées dans l'état d'ouverture resp. de fermeture par l'intermédiaire de l'appareil de commande (4).

13. Table de cuisson au gaz selon la revendication 11 ou 12, **caractérisée en ce que** la totalité des conduites de régulation du bloc-valve (13) sont ouvertes lors de l'actionnement de l'organe temporisateur (22).
